# DEMANDE DE BREVET EUROPEEN

(11) **EP 0 396 471 A1**
(43) Date de publication de la demande: **07.11.1990**
(21) Numéro de dépôt: 90401192.1
(22) Date de dépôt: 03.05.1990
(51) Int. Cl.: E05B 47/06, E05B 65/10

(54) **Dispositif de verrouillage électrique et déverrouillage par coupure de courant, adaptable aux issues de secours**

(30) Priorité: 03.05.1989 FR 8905862
(71) Demandeur: ASSOCIATION TECHNIQUE POUR LA RECHERCHE INDUSTRIELLE APPLIQUEE, S.A., 93140 Bondy (FR)
(72) Inventeur: Leplat, Robert, F-92250 La Garenne Colombes (FR)
(74) Mandataire: Bernasconi, Jean

(57) **Abrégé**

Outre l'utilisation classique de serrure électrique, le dispositif peut également et surtout être monté sur les portes des issues de secours, afin d'en assurer le contrôle. Il suffit d'une coupure de courant générée, soit par un appareil de détection d'incendie, soit par tout autre alarme, soit tout simplement par un gardien pour que l'électro-aimant (4) dont un doigt 5 coopère avec une encoche (6) du pène (3) cesse son action de maintien, alors le pène (3) dont le profil est à double pente glisse le long de sa gâche et s'efface sous l'action d'une poussée sur la porte qui s'ouvre sans effort.

## Description

La présente invention concerne un mécanisme adaptable sur les portes et particulièrement sur celles servant d'issue de secours afin d'en permettre le contrôle.

En effet, si celles-ci en cas d'urgence ou d'incendie doivent s'ouvrir par une simple poussée afin de permettre l'évacuation rapide des personnes qui se trouvent à l'intérieur, il est par contre souvent désirable, dans les conditions d'utilisation normales du local, que l'on puisse contrôler l'ouverture de ces issues, afin d'éviter les sorties frauduleuses ou l'accès par un complice déjà à l'intérieur.

Pour assurer ce contrôle les réalisations actuellement connues ont pour objet de bloquer la poignée, ou la plaque de poussée ou la barre dite "barre anti-panique" qui normalement actionne l'efface du pène et l'ouverture de la porte. Or une difficulté survient lorsque, en cas de panique, la foule se déplace brusquement vers la porte. En effet dans ces dispositifs la commande d'effacement du pène n'est rendue possible qu'après basculement préalable de l'organe de blocage qui, en position active, l'immobilise à l'encontre de tout pivotement. Si du fait de la pression de la foule un effort continu est exercé sur le levier, celui-ci maintient en engagement mutuel le levier et l'organe de blocage, de telle sorte que l'action ultérieure sur ce dernier par commande mécanique ou électrique, ne permet pas toujours de désolidariser ces deux éléments, le levier restant coincé, empêchant l'ouverture de la porte. On risque que l'issue de secours, se trouvant bloquée, ne puisse plus être utilisée en cas d'accident avec les conséquences irrémédiables qui peuvent en résulter.

Dans la présente invention, la porte est maintenue fermée par l'immobilisation d'un pène maintenu dans sa gâche par l'intermédiaire d'un électro-aimant, de type ventouse, sous tension.

Il suffit d'une coupure de courant électrique générée, soit par l'appareil de détection incendie, soit par tout autre système d'alarme, soit tout simplement par un gardien, pour que l'électro-aimant cesse son action de maintien. Alors le pène, dont le profil est à double pente, glisse le long de sa gâche et s'efface sous l'action d'une poussée de la porte qui s'ouvre sans effort.

Différents avantages et caractéristiques de l'invention apparaissent sur la description suivante, faite à titre d'exemple non limitatif et se référant au dessin annexé, dans lequel :
la figure 1 représente une vue éclatée en position déverrouillée,
la figure 2 représente une vue éclatée en position déverrouillée,
les figures 3 à 6 représentent, en vue de dessus, différentes phases de l'ouverture d'une porte.

Sur la planche n° I sont représentées (en éclaté partiel) les principales parties d'une réalisation pratique de l'invention.

On voit donc en fig. 1 l'electro-aimant de maintien dont la partie supérieure 2 est verrouillée en rotation sur le corps dudit électro-aimant, par l'intermédiaire de billes en effet cette partie supérieure 2 devient solidaire du corps de l'électro-aimant lorsque celui-ci est sous tension, ces billes 4, étant insérées entre le corps de l'électro-aimant et ladite partie supérieure 2, se trouvent coincées dans des alvéoles aménagées mi-partie supérieure, mi-électro-aimant, interdisant ainsi tout glissement en rotation de la plaque supérieure 2.

Or on voit également que la partie supérieure est munie d'un doigt 5 et que ce doigt vient épouser une encoche transversale creusée dans la face interne du pène 3 et que l'on voit en 6 sur les figures 1 et 2 des dessins en éclaté. Sur la figure 1, l'électro-aimant est sous tension, le doigt 5 dans son encoche immobilisant le pène en fermeture. Sur la figure 2, la tension électrique ayant été coupée, la partie supérieure 2 libérée peut donc tourner ; il suffit qu'une poussée soit exercée sur la porte pour comprimer les ressorts 7 du pène qui s'efface, permettant l'ouverture de l'issue. En fin d'opération les ressorts 7 et le ressort 8 rameneront le pène, et la partie supérieure 2 surmonté de son doigt dans la position de départ.

Les schémas des figures 3 à 6 montrent clairement le mode de fonctionnement du dispositif ; dans la phase 1, figure 3, la ventouse électro-magnétique est sous tension et le doigt 5 représenté ici par sa section en hachuré est bloqué dans l'encoche pratiquée dans la boutonnière 12 creusé dans la partie inférieure du pène qu'il maintient engagé dans sa gâche 10, maintenant ainsi la porte verrouillée.

Dans la phase 2, figure 4, le courant étant coupé, il suffit d'une poussée sur la porte, et la ventouse électro-magnétique se trouvant libre en rotation, le doigt peut se dégager de l'encoche et glisser dans la boutonnière 12 du pène libérant celui-ci immédiatement pour l'effacement pour que ladite porte s'ouvre sous la moindre poussée. Il est à noter que la coupure de courant peut être générée par détection incendie, bris de glace, ou tout simplement par un gardien.

En figure 5, porte toujours en phase d'ouverture et effacement total du pène.

En figure 6, porte ouverte mais en approche de fermeture.

En figure 11, sont représentés schématiquement les deux fils de dérivation menant vers bris de glace, détection incendie ou poste de contrôle.

## Revendications

Dispositif de verrouillage électrique et déverrouillage par coupure de courant, adaptable aux issus de secours, caractérisé par un boîtier, dans lequel est aménagé un électro-aimant ventouse (1) blocable en rotation lorsqu'il est sous tension et un pène (2) dont la face interne est creusée d'une cavité en forme de boutonnière 12 munie d'une encoche 6, encoche dans laquelle est engagé un doigt 5 fixé, par ailleurs sur la partie supérieure 2 de l'électro-aimant, ledit pène étant également rappelé par ressort.

2. Dispositif selon la revendication 1 caractérisé par le fait que lorsque le doigt 5 est bloqué en rotation par l'électro-aimant sous tension, ce doigt se trouve également bloqué dans l'encoche pratiquée dans le pène, et l'immobilise en position de fermeture.

3. Dispositif selon la revendicatlon 1, caractérisé par le fait que dès qu'il y a rupture de courant dans l'électro-aimant ventouse sa partie supérieure 2 est libre en rotation et son doigt solidaire peut quitter l'encoche de maintien de sorte que le pène, n'étant plus maintenu en fermeture, peut s'effacer dans la serrure par une poussée sur la porte qui s'ouvre, le doigt 5 pouvant glisser dans la boutonnière 12.

4. Dispositif selon la revendlcation 1, caractérisé par un profil du pène à double pente permettant en cas de porte battante (porte s'ouvrant dans les deux sens) de s'effacer et de rentrer dans sa gâche poussé par ses ressorts 7 alors que la partie supérieure de l'électro-aimant reprend sa position de départ sous l'action de son ressort de rappel 8.
